# EUROPÄISCHE PATENTSCHRIFT

(11) **EP 0 628 349 B1**
(45) Veröffentlichungstag und Bekanntmachung des Hinweises auf die Patenterteilung: **08.04.1998**
(21) Anmeldenummer: 94108590.4
(22) Anmeldetag: 04.06.1994
(51) Int. Cl.: B02C 15/14

(54) **Kollergang**
Edge mill
Broyeur à meules

(30) Priorität: 09.06.1993 DE 4319221
(43) Veröffentlichungstag der Anmeldung: 14.12.1994
(73) Patentinhaber: HÄNDLE GmbH & CO. KG, 75417 Mühlacker (DE)
(72) Erfinder:
(74) Vertreter: Twelmeier, Ulrich, Dipl.Phys.

(56) Entgegenhaltungen:
- DE-A- 3 409 710
- FR-A- 1 062 356

## Beschreibung

Die Erfindung geht aus von einem Kollergang mit den im Oberbegriff des Anspruchs 1 angegebenen Merkmalen. Ein solcher Kollergang ist aus der DE 34 09 710 A1 bekannt. Ein Naßkollergang ist aus dem **Prospekt Händle GmbH & Co. KG, Maschinen- und Anlagenbau, Mühlacker: Naß- und Mischkollergänge, 1992** bekannt. Ursprünglich wurden Kollergänge von oben her angetrieben: Dabei war oberhalb des Kollerbettes auf Stützen eine Traverse gelagert, welche ein Kegelrad mit senkrechter Achse zum Antreiben der Königswelle trug. Das Kegelrad wiederum wurde über ein Ritzel von einem Elektromotor angetrieben. Bei von oben angetriebenen Kollergängen ist unter dem Kollerbett reichlich Platz für das Anordnen eines Sammeltellers, welcher das durch eine gelochte Mahlbahn ausgetragene Mahlgut auffängt, sowie für Fördereinrichtungen, welche das vom Sammelteller aufgefangene Mahlgut abfördern. Bei diesen Fördereinrichtungen handelt es sich zumeist um Gurtförderer.

Mit zunehmenden Anforderungen an die Leistungsfähigkeit, insbesondere an den Durchsatz der Kollergänge sind diese immer größer und die Kollerläufer immer schwerer geworden. Damit wurde auch der Aufwand für das Überbauen der Kollergänge mit einer Tragkonstruktion, um die Antriebsaggregate darauf unterzubringen, immer größer. Man hat deshalb zwischenzeitlich versucht, die Kollerläufer direkt durch eingebaute Hydraulikmotoren anzutreiben. Ein solcher Direktantrieb funktionierte jedoch nicht zufriedenstellend, zum einen, weil die Hydraulikmotoren eine zu geringe Lebensdauer hatten, zum anderen, weil die Läufer dazu neigten, auf dem Mahlgut durchzudrehen. Man kehrte deshalb wieder zu geschleppten Kollerläufern zurück, die über eine vertikale Königswelle angetrieben werden, an welcher über einen Kreuzkopf Schleppkurbeln befestigt sind. Um das aufwendige Überbauen des Kollerbettes zu vermeiden, wurde 1972 der heute zumeist praktizierte Antrieb der Kollerläufer von unten her eingeführt. Dabei stehen die Antriebsaggregate, ein Elektromotor und ein als Kegelstirnradgetriebe ausgebildetes Standgetriebe, auf dem Maschinenfundament und treiben die vertikale Königswelle an, welche das Kollerbett von unten nach oben durchsetzt und an ihrem oberen Ende einen Kreuzkopf trägt, an welchem die Schleppkurbeln für die Kollerläufer angebracht sind. Dabei ist die Königswelle oberhalb des Kollerbettes in einem kombinierten Radial- und Drucklager und unterhalb des Kollerbettes in einem Radiallager gelagert.

Nachteilig dabei ist, daß die Antriebsaggregate unter dem Kollerbett viel Platz beanspruchen und dadurch erheblich die Möglichkeiten einschränken, Auffang- und Abfördereinrichtungen für das Mahlgut anzuordnen, die sich zwangsläufig unter dem Kollerbett befinden müssen.

Die DE 34 09 710 A1 offenbart eine Wälzmühle zur Erzeugung von Gesteinsrohmehl bei der Zementherstellung mit nur einer Mahlbahn, auf welcher Kollerläufer angeordnet sind, deren horizontale Welle eine vertikale Königswelle durchsetzt. Die Königswelle ist zugleich als Kolbenstange einer unter dem Kollerbett angeordneten Kolben-Zylinder-Einheit ausgebildet, mit welcher der Druck der Kollerläufer auf die Mahlbahn erhöht und ein Verschleiß ausgeglichen werden kann. Die Königswelle führt nach unten aus der Kolben-Zylinder-Einheit heraus, und hat am unteren Ende einen Kranz von Keilnuten, mit denen es in einem hohlen Wellenstummel eines gleichachsig mit der Königswelle angeordneten Getriebes steckt, welches an Kragarmen von Stützen des Gestells der Wälzmühle aufgehängt ist. Unter dem Getriebe hängt an diesem ein Antriebsmotor. Getriebe und Antriebsmotor befinden sich in einer Grube. Der mit Motor, Getriebe und Kolben-Zylinder-Einheit gestaltete Antrieb ist aufwendig und füllt den Raum unter dem Kollerbett weitgehend aus.

Der vorliegenden Erfindung liegt die Aufgabe zugrunde, bei einem von unten angetriebenen Naß-Kollergang mit mehreren Mahlbahnen die Möglichkeiten zum Anordnen der erforderlichen Auffang- und Abfördereinrichtungen zu verbessern, ohne den baulichen und Kostenaufwand für den Kollergang zu erhöhen.

Diese Aufgabe wird gelöst durch einen Kollergang mit den im Anspruch 1 angegebenen Merkmalen. Eine vorteilhafte Weiterbildung der Erfindung ist Gegenstand des Anspruchs 2.

Erfindungsgemäß wird für die Anordnung des Elektromotors und des Getriebes ein Raumbereich genutzt, der bisher von der Königswelle beansprucht worden ist. Dazu wurde die Königswelle verkürzt und der Elektromotor und das Getriebe gleichachsig mit der Königswelle angeordnet. Der Elektromotor befindet sich damit ausschließlich im Zentralbereich unter dem Kollerbett, welcher für das Auffangen und Abfördern des Mahlgutes nicht benötigt wird, weil bei einem Kollergang mit mehreren konzentrischen Mahlbahnen das Mahlgut üblicherweise nicht auf der inneren Mahlbahn, sondern auf der äußeren Mahlbahn des Kollerbettes ausgetragen wird. Gerade der Außenbereich ist durch die Anordnung des Elektromotors und Getriebes in der Flucht der Königswelle freigeworden für andere Einbauten.

Man hält die Königswelle so kurz wie möglich. Das hat den Vorteil, daß der Elektromotor und mit ihm das zwischen Elektromotor und Königswelle angeordnete Getriebe nach oben verlagert werden, so daß der Elektromotor überhaupt keine Standfläche mehr benötigt, sondern am Kollerbett hängt. Dabei kann das Getriebe sogar so hoch angeordnet sein, daß es dicht unterhalb der Achsen (Schleppkurbeln) der Kollerläufer liegt, so dass das Getriebe mit seinem Gehäuse auf dem Kollerbett abgestützt werden kann. Das Kollerbett ist durchaus in der Lage, diese zusätzliche Belastung zu verkraften, da es ohnehin die sehr viel größere Last der Kollerläufer und der Mahlbahnen sowie der Ummantelung des Kollerganges tragen muss. Als besonderer Vorteil dieser Anordnung kommt hinzu, dass durch die Lagerung des Getriebes auf dem Kollerbett die beim Stand der Technik noch benötigten aufwendigen Radiallager und Druck-Radiallager für die Lagerung der Königswelle in dem Kollerbett entfallen können.

Im Ergebnis wird erfindungsgemäss der reichlich gewonnene Platz unter dem Kollerbett noch vergoldet durch eine Kosteneinsparung in der Größenordnung von DM 50.000,--.

Ein Ausführungsbeispiel der Erfindung ist in der beigefügten Zeichnung dargestellt, welche den Kollergang in einer vertikalen Schnittdarstellung zeigt.

Der Kollergang hat ein stabiles, gegossenes Kollerbett 1 mit einer tragenden Unterkonstruktion 2, welche über nicht dargestellte Stützen auf einem Fundament 3 steht. Das Kollerbett hat eine nach oben offene zylindrische Ummantelung 4, welche zwei konzentrische Mahlbahnen 5 und 6 umgibt. Die äussere Mahlbahn 5 ist durch gelochte Rostplatten, die innere Mahlbahn 6 durch ungelochte Platten gebildet, welche auf dem Kollerbett liegen. Auf der äusseren Mahlbahn 5 läuft ein äusserer Kollerläufer 7, auf der inneren Mahlbahn 6 ein innerer Kollerläufer 8. Die Läufer 7 und 8 habe eine waagerechte Achse 9 und sind an Schleppkurbeln 10 und 11 gelagert, welche an einem Kreuzkopf 12 angebracht sind, der seinerseits am oberen Ende einer vertikalen Königswelle 13 angebracht ist. Am Kreuzkopf 12 ist ferner eine sich mit ihm mitdrehende Schurre 14 angebracht, welche dazu dient, das Mahlgut als gleichmässigen Materialteppich auf die innere, ungelochte Mahlbahn 6 aufzugeben.

Die Königswelle 13 ist die Abtriebswelle eines Planetengetriebes 15, dessen Gehäuse auf der Aussenseite einen Ringflasch 16 hat, mit welchem das Planetengetriebe auf der Oberseite des Kollerbettes 1 befestigt ist.

Das untere Ende des Planetengetriebes 16 ragt in einen zentralen Durchgang 17 des Kollerbettes 1 hinein und ist dort über eine Kupplung 18 mit einem gleichachsig angeordneten Elektromotor 19 verbunden, welcher an der Unterseite des Kollerbettes 1 aufgehängt ist.

Die Zeichnung zeigt anschaulich, dass das Planetengetriebe 15 unmittelbar unter dem Kreuzkopf 12 und damit so dicht wie möglich unter den Achsen 9 der Läufer 7 und 8 angeordnet ist und dass der Abstand zwischen dem Getriebe 15 und dem Elektromotor 19 nur minimal ist, gerade ausreichend, um die Kupplung 18 unterzubringen. Auf diese Weise ragt der Motor 19 nicht weiter nach unten als bis zu einem Sammelteller 20, der von einer Umfangswand 21 umgeben ist und das durch die gelochten Rostplatten der äusseren Mahlbahn 5 hindurchfallende Mahlgut auffängt. Dabei ist der Innenbereich des Sammeltellers 20 durch ein sich von oben nach unten konisch erweiterndes Abschirmblech 22 gegen das herabfallende Mahlgut abgeschirmt. Diese Abschirmung 22 ist bei Kollergängen Stand der Technik. Sie übernimmt im vorliegenden Fall zusätzlich die Aufgabe, den Elektromotor 19 abzuschirmen und sauberzuhalten.

Der Sammelteller 20 ist in an sich bekannter Weise durch einen Elektromotor 23 koaxial zur Königswelle 13 drehbar. Der Elektromotor 23 und ein ihm zugeordnetes Getriebe 24 befinden sich auf einem aufgeständerten Gestell 25.

Von dem sich drehenden Sammelteller wird das Mahlgut in an sich bekannter Weise durch ein stationäres Leitblech nach aussen ausgetragen und fällt auf eine Fördereinrichtung 26, z.B. auf einen Gummibandförderer oder auf einen Schuppenbandförderer, welcher das Mahlgut abfördert.

Die Zeichnung zeigt anschaulich, dass der Motor 19 und das Getriebe 15 die Anordnung von Fördereinrichtungen zum Abfördern des Mahlgutes in keiner Weise behindern, vielmehr ist dafür bei dem erfindungsgemässen Kollergang ebensoviel Platz vorhanden wie bei einem , der von oben her angetrieben wird.

## Patentansprüche

1. Kollergang mit einem Kollerbett (1) mit einer Mahlbahn, auf welcher Kollerläufer (7, 8) umlaufen, welche in Antriebsverbindung mit einer konzentrisch zu der Mahlbahn angeordneten vertikalen Königswelle (13) stehen, die durch einen unterhalb des Kollerbettes (1) angeordneten Elektromotor (19) über ein Getriebe (15) antreibbar ist, welches gleichachsig mit dem Elektromotor (19) und mit der Königswelle (13) angeordnet ist, dadurch gekennzeichnet, daß das Kollerbett (1) mehrere konzentrische Mahlbahnen (5, 6) aufweist und das Getriebe (15) auf dem Kollerbett (1) abgestützt und auf diese Weise dicht unter den waagerechten Achsen (9) der Kollerläufer (5, 6) angeordnet ist.

2. Kollergang nach Anspruch 1, dadurch gekennzeichnet, daß das Getriebe (15) ein Planetengetriebe ist.

## Claims

1. An edge mill having a crushing bed (1) with a crushing track on which revolve edge rolls (7, 8) which are connected in a driven manner to a vertical king shaft (13), arranged concentrically with the crushing track, which can be driven by an electric motor (19), arranged beneath the crushing bed (1), by means of a gear drive (15) which is arranged on the same axis as the electric motor (19) and the king shaft (13), wherein the crushing bed (1) has a plurality of concentric crushing tracks (5, 6); and the gear drive (15) is braced on the crushing bed (1) and in this fashion is arranged just below the horizontal axes (9) of the edge rolls (5, 6).

2. The edge mill as defined in Claim 1, wherein the gear drive (15) is a planetary gear drive.

## Revendications

1. Broyeur à meules comprenant un plateau (1) muni d'une piste de broyeur sur laquelle passent des meules verticales (7, 8) qui sont reliées en entraînement à un maître-arbre (13) disposé en position concentrique par rapport à la piste de broyeur, l'arbre étant entraîné, via un engrenage (15), par un moteur électrique (19) disposé en dessous du plateau (1), l'engrenage étant disposé en position équiaxe avec le moteur électrique (19) et avec le maître-arbre (13), caractérisé en ce que le plateau (1) présente plusieurs pistes de broyeurs concentriques (5, 6) et l'engrenage (15) vient s'appuyer sur le plateau (1) en étant disposé de cette manière directement en dessous des axes horizontaux (9) des meules verticales (5, 6).

2. Broyeur à meules selon la revendication 1, caractérisé en ce que l'engrenage (15) est un engrenage planétaire.
